# EUROPÄISCHE PATENTSCHRIFT

(11) **EP 1 954 997 B1**
(45) Veröffentlichungstag und Bekanntmachung des Hinweises auf die Patenterteilung: **09.01.2013**
(21) Anmeldenummer: 06828983.4
(22) Anmeldetag: 09.11.2006
(51) Int. Cl.: F27B 9/20, F27D 3/12, F27D 5/00, C21D 9/00, B65G 17/00, F27B 9/39

(54) **VERFAHREN UND VORRICHTUNG ZUM AUFHEIZEN VON STAHLBAUTEILEN IN EINEM DURCHLAUFOFEN**
METHOD AND APPARATUS FOR HEATING STEEL COMPONENTS IN A CONTINUOUS FURNACE
PROCEDE ET DISPOSITIF DE CHAUFFAGE DE COMPOSANTS EN ACIER DANS UN FOUR CONTINU

(30) Priorität: 02.12.2005 DE 102005057742
(43) Veröffentlichungstag der Anmeldung: 13.08.2008
(73) Patentinhaber: Voestalpine Automotive GmbH, 4020 Linz (AT)
(72) Erfinder: VEHOF, Robert, NL-3823 GA Amersfoort (NL); BUITENHUIS, Peter, NL-3863 XW Nijkerk (NL); HEETJANS, Alfons, NL-5431 NN Cuijk (NL); HARTGERS, Marcel, NL-6641 RL Beuningen (NL); VAN ECK, Toon, NL-6718 TJ Eoe (NL); FOCKS, Marcel, Jaspers, NL-3813 ZL Amersfoort (NL)
(74) Vertreter: nospat Patent- und Rechtsanwälte Naefe Oberdorfer Schmidt
(86) Internationale Anmeldenummer: PCT/EP2006/010754
(87) Internationale Veröffentlichungsnummer: WO 2007/062734

(56) Entgegenhaltungen:
- WO-A-02/10465
- DE-A1- 4 420 467
- FR-A1- 2 534 676
- GB-A- 937 079
- GB-A- 2 332 503
- US-A- 2 006 612
- US-A- 4 741 695
- US-A- 5 766 382
- WUENNING J: "DIE WAERMEBEHANDLUNG IN DER FERTIGUNGSLINIE MIT EINEM NEUARTIGEN ROLLENHERDOFEN*" HTM HAERTEREI TECHNISCHE MITTEILUNGEN, CARL HANSER VERLAG, MUNCHEN, DE, Bd. 45, Nr. 6, 1. November 1990 (1990-11-01), Seiten 325-329, XP000163038 ISSN: 0341-101X

## Beschreibung

Die Erfindung betrifft ein Verfahren zum Aufheizen von Stahlbauteilen sowie eine Vorrichtung hierfür.

Es ist bekannt, Stahlbauteile auf die sogenannte Austenitisierungstemperatur aufzuheizen und anschließend durch schrecken zu härten. Für die Aufheizung auf die Äustenitisierungstemperatur sind sogenannte Härte-Öfen bekannt, in die die Bauteile eingelegt und entsprechend aufgeheizt und anschließend entnommen werden.

Seit Anfang der 90er Jahre werden nicht nur Maschinenteile aus Stahl, wie z. B. Wellen oder Lager gehärtet, sondern auch Karosserieteile. Diese Verfahrensweise wird auch presshärtende Stähle (PHS) genannt. Bei dieser Technologie wird zur Erzielung von Karosserieteilen hoher Festigkeit eine Stahlplatine auf die Austenitisierungstemperatur aufgeheizt und anschließend in einem Formwerkzeug umgeformt und dabei gleichzeitig schnell abgekühlt, so dass der bekannte Härteeffekt eintritt. Durch diese Härtungsverfahren erhöht sich die Festigkeit des Karosseriewerkstoffs bis auf z. B. 1.500 MPa. Durch diese höchstmögliche Festigkeit des Werkstoffes ist es möglich geworden, bei gleichbleibendem Gewicht der Karosserie die Unfallsicherheit moderner Fahrzeuge deutlich zu erhöhen. Bislang wurden zum Aufheizen derartiger Stahlplatinen Durchlauföfen und insbesondere Rollenöfen verwendet in denen die Platinen oder vorgeformte Teile aufgeheizt wurden. Da bei diesen Temperaturen bereits eine erhebliche Oxidation an der Oberfläche der Bauteile (Verzunderung) eintritt, werden derartige Härte- oder Aufheizöfen üblicherweise mit Schutzgas betrieben.

Es ist zudem bekannt, Platinen oder vorgeformte Bauteile mit einer Beschichtung aus Aluminium oder einer Legierung die in etwa je zur Hälfte aus Aluminium oder Zink besteht auszubilden. Bei derartigen Beschichtungen kann unter Umständen die Schutzgasatmosphäre entfallen.

Zur Aufheizung von Karosserieteilen werden derzeit Durchlauföfen wie Rollenöfen aber auch Dreherdöfen verwendet, in denen die Bauteile längere Zeit verbleiben. Anschließend werden die Karosserieteile zu Pressen transportiert und dort in die gewünschte Form gebracht.

Die existierenden Öfen haben den Nachteil, dass das Transportsystem im Inneren des Ofens angebracht ist und deswegen sehr störungsanfällig ist. Die Wartung des Transportsystems kann nur geschehen, wenn der Ofen abgekühlt ist. Hinzu kommt, dass die Position der Karosserieteile nicht festliegt und es während des Transports durch den Ofen zu Positionsverschiebungen der Teile kommt, so dass die Teile beim Verlassen des Ofens zunächst neu positioniert werden müssen, um abschließend abgenommen und zur Presse transportiert werden zu können. Hierbei ist von Nachteil, dass die Teile, die nicht ordentlich und sauber positioniert sind, während der Nachpositionierung rasch abkühlen. Um diese Wärmeverluste auszugleichen werden die Bauteile im Ofen von vornherein auf Temperaturen erwärmt, die deutlich über denen liegen, die für das Presshärten notwendig wären. Die für das Presshärten notwendige Temperatur liegt üblicherweise bei 930°C.

Dadurch, dass alle Teile auf höhere Temperaturen erwärmt werden als notwendig, aber nur ein Teil der Teile nachpositioniert werden muss, gelangen Teile unterschiedlicher Temperaturen in die Umformwerkzeuge. Unterschiedliche Temperaturen bedeuten aber auch, dass die erzielten Härten nicht einheitlich sind und hier Schwankungen vorliegen. Zudem bedeutet dies, dass Bauteile unterschiedlicher Ausgangstemperaturen ggf. auch unterschiedliche Endtemperaturen haben, so dass es auch zu einem Verzug kommen kann.

Zudem ist bei den herkömmlichen Öfen von Nachteil, dass Produktträger eingesetzt werden, die mehr als 60 kg wiegen. Dieser Träger laufen nach dem Erwärmen des Karosserieteils aus dem Ofen und werden außerhalb des Ofens zum Eingang zurücktransportiert, wo dann wieder ein neues Teil auf diese Träger gelegt werden kann. Beim Aus-, Rück- und Einlauf verliert der Träger bis zu 200°C. Dieser Wärmeverlust muss im Ofen wieder ausgeglichen werden, d. h. der Ofen muss nicht nur die Karosserieteile, sondern auch die Träger miterhitzen, was zusätzliche Energie kostet.

Ein weitere Nachteil bei bekannten Rollenherdöfen ist, dass Rollenherdöfen in ihrer Breite begrenzt sind. Da die Rollen aus Keramik oder wärmebeständigen Stahl ausgebildet sind, kommt es aufgrund des Wärmeeinflusses bei einer zu großen Breite des Ofens zu Durchbiegungen die im vorliegenden Fall nicht toleriert werden können. Außerdem führt dies zu Lastwechselschäden an den Rollen.

Aufgabe der Erfindung ist es, ein Verfahren zu schaffen mit dem Stahlbauteile und insbesondere einer Presshärtung zu unterziehende Stahlblechbauteile schnell, effektiv und kostengünstig aufgeheizt werden können, die Produktqualität vergleichmäßigt wird und Energie gespart wird.

Die Aufgabe wird mit einem Verfahren nach Anspruch 1 gelöst.

Vorteilhafte Weiterbildung.en sind Unteransprüchen gekennzeichnet.

Es ist eine weitere Aufgabe, eine Vorrichtung zur Durchführung des Verfahrens zu schaffen. Diese Aufgabe wird mit den Merkmalen des Anspruch 5. Vorteilhafte Weiterbildungen sind in den hiervon abhängigen Ansprüchen gekennzeichnet.

Das erfindungsgemäße Verfahren sieht vor, in einem Härtungsoffen eine erste Transporteinrichtung vorzusehen, welche durch definierte Aufnahmen, die den Ofen vom Eingang zum Ausgang durchlaufen, die Teile absolut lagegenau und positionsgenau durch den Ofen transportiert.

Das erfindungsgemäße Verfahren sieht zudem vor, die Teile am Ofenauslauf an eine zweite Transporteinrichtung zu übergeben, welche die Teile von der ersten Transporteinrichtung lagegenau übernimmt und mit hoher Geschwindigkeit aus dem Ofen lage- bzw. positionsgenau herausführt und an einer Übergabestation einer entsprechenden Übernahmeeinrichtung für das Einlegen in eine Presse bzw. ein Formwerkzeug zum Presshärten übergibt.

Bei einer weiteren vorteilhaften Ausführungsform ist eine dritte Transporteinrichtung vorhanden, welche die Bauteile mit sehr hoher Geschwindigkeit im Ofeneingangsbereich von außen in den Ofen einführt und lagegenau auf die erste Transporteinrichtung bzw. Aufnahme der ersten Transporteinrichtung übergibt.

Das Verfahren sieht zudem vor, dass die zweite und/oder dritte Transporteinrichtung die zu härtenden Teile durch je eine O-feneingangs- und Ofenausgangsschleuse führt, die lediglich für den Moment des Durchtritts des Teiles geöffnet und anschließend sofort geschlossen wird. Durch die hohe Geschwindigkeit der Zuführung oder Ausführung in bzw. aus dem Ofen sind die Schleusen nur für eine sehr kurze Zeitspanne geöffnet, so dass der Energieverlust gering ist.

Das erfindungsgemäße Verfahren sieht weiter vor, dass die zu härtenden Bauteile, beispielsweise Platinen oder vorgeformte oder bereits endgeformte Bauteil, auf für das jeweilige Teil spezifischen Träger aufgebracht werden und mit den Transporteinrichtungen transportiert werden. Die Träger sind jedoch nur teilbereichsweise im eigentlichen Ofen geführt, der größte Teil ist außerhalb des Ofens geführt, wobei für den lagegenauen Transport durch den Ofen entsprechende korrespondierende Aufnahmemittel vorhanden sind, in die die Aufnahmemittel der ersten Transporteinrichtung, der zweiten Transporteinrichtung und ggf. der dritten Transporteinrichtung eingreifen können. Der Eingriff bzw. die Kopplung der Träger mit den Transporteinrichtungen erfolgt außerhalb des Ofens. Ebenso die Führung der Träger.

Bei dem erfindungsgemäßen Verfahren ist von Vorteil, dass durch ggf. hohe Einlauf- und Auslaufgeschwindigkeiten aus dem Ofen und den lagegenauen Transport der Teile, die Teile weniger Wärme verlieren und deshalb nicht so hoch erhitzt werden müssen wie im Stand der Technik. Durch den lagegenauen Transport und dem geringen Wärmeverlust haben alle Teile im Pressverfahren annähernd auch gleich Temperaturen wodurch homogene Materialeigenschaften über die gesamte Fertigung erzielt werden.

Dadurch, dass die Träger nur zu einem kleinen Teil aufgewärmt werden und zudem Schleusen vorgesehen sind und die Wärme, die aus dem Ofen als Verlustwärme austritt gering gehalten werden. Hierdurch kann das Verfahren energieoptimiert durchgeführt werden.

Die erfindungsgemäße Vorrichtung ist ein Ofen, der einen Ofenraum besitzt. Im Ofenraumboden ist zumindestens ein längsverlaufender Schlitz angeordnet, wobei unterhalb des Ofenbodens ein Transportraum bzw. Transportbereich angeordnet ist. Im Transportbereich ist unterhalb des Ofenraumes zumindest eine Transportkette oder ein Transportriemen angeordnet, die sich unterhalb des Schlitzes derart befindet, dass das Obertrum der Kette sich entlang des Schlitzes bewegt und der Untertrum der Kette zurückläuft.

Um aus dem Schlitz austretende Wärme, insbesondere durch Konvektion und Strahlung bzw. das Eintreten von Luft zu vermeiden besitzt der Schlitz vorzugsweise eine Abdichtung. Die Abdichtung kann im einfachsten Fall aus bürstenartigen Leisten bestehen, die mit engstehenden Fasern aus einem wärmebeständigen Kunststoff wie PTFE und/oder Metallfasern und/oder Glasfasern und/oder Keramikfasern von einem den Schlitz begrenzenden Rand in den Schlitz hineinragen. Bei einer weiteren Vorteilhaften Ausführungsform wird der Schlitz 42 von beiden den Schlitz begrenzenden Flächen her mit Teflonlippen abgedichtet, die vorzugsweise einen Überlappungsbereich aufweisen. Darüber hinaus ist es möglich, entlang des Schlitzes eine Vielzahl von Metalllamellen vorzusehen, die parallel zur Bodenwandung des Ofens und senkrecht zum Schlitz federbelastet über den Schlitz geschwenkt sind. Sowohl die Bürstenfasern als auch die Kunststofflippen als auch die federbelasteten Metalllamellen werden von einer Tragsäule des sich fortbewegenden Trägers zur Seite gedrückt bzw. verschwenkt und gelangen nach dem Durchtreten der Tragsäule wieder in den Bereich des Schlitzes, so dass eine zuverlässige Abschotten gegen Wärme und/oder Falschluft erzielt wird. Die Abschottung kann auch durch eine Luftvorhang erfolgen.

Die Umlenksterne oder Umlenkrollen der Kette sind im Bereich eines Ofenanfangs bzw. eines Schleusenbereichs angeordnet. Auf der Kette sind in regelmäßigen Abständen Dornen oder Vorsprünge vorgesehen. Im Bereich der Umlenksterne oder Umlenkrollen der Kette oder der Ketten, wenn mehrere Ketten nebeneinander angeordnet sind, sind zum Ofeneingang hin bzw. zum Ofenausgang hin mit der Bewegungsrichtung der Kette fluchtende Linearantriebe angeordnet. Die Linearantriebe verfügen über je einen Aufnehmer der in gleicher Weise wie die Kette über einen Dorn bzw. einen Vorsprung verfügt. Dieser Dorn bzw. Vorsprung ist ebenfalls zum Ofenboden hin bzw. nach oben weisend ausgebildet, wobei der Dorn bzw. der Vorsprung des Linearantriebes jedoch aus und einfahrbar vorgesehen ist.

Beispielsweise ist der Dorn pneumatisch oder hydraulisch betätigbar. Für den Transport der Teile sind Träger vorgesehen, welche beispielsweise flachplattenartig ausgebildet sind. Unterseitig weisen diese flachplattenartigen Träger zumindest eine Ausnehmung auf, die einen Dorn des Linearantriebes und/oder der Förderkette eingreifen kann. Die Träger sind seitlich in u-Profilen oder in entsprechenden Gleitschienen oder ähnlichem geführt, so dass sie entlang dieser Gleitschienen oder u-Profile mittels der in ihrer Unterseite eingreifenden Dornen entlanggeschoben werden. Mit einem sich nach oben von der Kette und von der Platte weg erstreckenden Tragearm durchgreifen diese Träger die Schlitze des Ofens, wobei an einem freien, in den Ofen hineinragenden Ende des Tragarms ein Aufnehmer für ein zu härtendes Teil lösbar befestigt angeordnet ist. Der Aufnehmer für das Teil kann je nach Teileform ausgewechselt werden und besitzt beispielsweise eine flächige Kontur auf der das Teil aufliegt, kann jedoch auch bei Teilen in die bereits ein Lochbild eingebracht ist lediglich über verzweigte Tragarme verfügen, die in die jeweiligen Löcher von unten eingreifen und so eine gute Erhitzung des Bauteils zulassen. Der Ofen bzw. der Aufnehmer und die Tragsäule sind so bemessen, dass das zu erhitzende Bauteil zu allen Ofenwänden einen Mindestabstand von 200 mm hat. Vorzugsweise ist die Bodenwandung des Ofens dicker ausgebildet als die anderen Wandungen um die Wärmeverluste aus dem Schlitz durch Strahlung und Konvektion klein zu halten. Bei einer Wandungsdicke im Ofen von beispielsweise 200 mm besitzt der Boden eine Dicke von 300 mm.

Beispielsweise besitzt das plattenartige Bauteil des Trägers unterseitig drei Ausnehmungen für die Dornen bzw. Vorsprünge die in Förderrichtung hintereinander angeordnet sind. Um einen derartigen Träger in einen entsprechenden Ofen einzuführen, wird der Träger vollautomatisch auf einen ersten Dorn eines Linearantriebes aufgesetzt der den Träger in den Ofen schieben soll. Der Linearantrieb ist derart gesteuert, dass er zu einem bestimmten Zeitpunkt dem Träger bzw. die Platte in den u-Profilen bzw. Gleitschienen auf eine Ofeneingangsschleuse zuschiebt, die beispielsweise aus an sich bekannter Weise zwei hintereinander angeordneten Toren besteht.

Passiert der Träger einen bestimmten Bereich des Ofens bzw. Ofeneingang, wobei dieser Bereich beispielsweise mit in den Gleitschienen angeordneten Sensoren festgestellt wird, öffnet das erste Ofentor und schließt nach dem Passieren dieses Bereichs. Der Träger wird nun durch die Zwischenschleuse geführt bis er einen weiteren Bereich durchschreitet, der zu einer Öffnung der inneren Schleuse führt.

Diese Schleuse öffnet dann ebenfalls und der Linearantrieb schiebt den Träger auch durch diesen Bereich. Die Kaltsteuerung erfolgt dabei derart, dass der Träger im Bereich eines ersten Umlenksterns oder einer ersten Umlenkrolle der Förderkette positioniert wird, wenn ein entsprechender Dorn bzw. Vorsprung der Förderkette um den Förderstern herum nach oben geführt wird.

Dieser Dorn bzw. Vorsprung greift dann in die mittlere Ausnehmung ein, wobei während dieser Zeit bereits der Linearantrieb seinen Vorsprung abgesenkt hat und zurück in seine Ausgangsposition verfahren wird und dort den nächsten Träger aufnimmt und fördert. Der Träger wird dann entlang der Gleitschienen bzw. u-Profile seitlich geführt durch den Ofen gefahren, wobei er von dem Vorsprung der Förderkette geschoben wird.

Am Ende der Förderkette gelangt der Fördervorsprung der Förderkette aus der Ausnehmung im Träger, wobei zeitgesteuert und möglichst zeitgleich ein Dorn in die dritte in Förderrichtung vordere Ausnehmung der Platte eingreift und des damit verbundenen Linearantriebs den Träger aus dem Ofen zieht. Hierbei wird der Träger nach wie vor in u-Profilen bzw. seitlichen Führungsschienen geführt, wobei in gleicher Weise eine Steuerung der Ofenschleuse am Ausgang des Ofens erfolgt, wie beim Eingang.

Selbstverständlich können auch Ofenschleusen mit nur einem einzigen Tor verwendet werden. Die Linearantriebe am Anfang und am Ende des Ofens sind in der Lage die Träger und die darauf liegenden Teile sehr stark zu beschleunigen und mit sehr hoher Geschwindigkeit aus dem Ofen zu führen.

Dadurch, dass die Träger lager- und positionsgenau in den u-Profilen bzw. Gleitschienen geführt werden und zudem der Förderdorn bzw. Vorsprung der Linearantriebe aber auch der Förderkette die Durchlaufposition genau bestimmt, gelangen der Träger und die Teile positionsgenaue aus dem Ofen. Sobald die Teile bzw. die Träger aus dem Ofen herausgelangt sind, können die Teile abgenommen und in eine Presse geführt werden. Die Träger werden der entsprechenden Führungsschiene entnommen und automatisiert unter oder über dem Ofen zum Ofeneingang zurückgeführt und dort wieder in die Schienen eingesetzt und mit dem Linearantrieb gefördert.

Anstelle einer Förderkette können auch zwei parallel zueinander verlaufende Förderketten mit synchronem Antrieb verwendet werden. Hierbei ist von Vorteil, dass die jeweiligen Linearantriebe zwischen die Ketten fahren können um den Träger zu übergeben oder zu übernehmen. Die Eingriffsmittel wie z. B. Nocken laufen parallel zueinander auf je einer Kette, so dass zwei Eingriffsmittel vorhanden sind die beidseitig eines Mittenbereichs am Träger bzw. korrespondierenden Eingriffsmitteln angreifen. Die Linearantriebe greifen mit ihren Eingriffsmitteln in vorzugsweise ein einziges Eingriffsmittel im Quermittelbereich des Trägers zwischen den Eingriffsmitteln für die Kettennocken ein.

Zwar wird auch bei dieser erfindungsgemäßen.Vorrichtung die Träger dem Ofen entnommen und am Ofeneingang wieder in den Ofen eingeführt, jedoch wird bei dem erfindungsgemäßen Transportsystem nur ein Bruchteil des Trägers überhaupt erwärmt, so dass der Wärmeverlust erheblich geringer ist als im Stand der Technik.

Die Erfindung wurde für eine Förderkette, einen Schlitz und ein einziges oben aufliegendes Teil erläutert. Gleichwohl ist es auch möglich zwei oder mehrere Förderketten parallel unter dem Ofen laufen zu lassen und für jede Förderkette einen Schlitz vorzusehen. Hierdurch ist es möglich, eine entsprechende vervielfachte Anzahl von Teilen durch den Ofen zu fördern und anschließend zu pressen. Auf der anderen Seite ist es auch möglich die Förderkette und die Linearantriebe bezüglich ihrer Bewegung zu synchronisieren und beispielsweise einzelne große Teile auf zwei oder mehr Trägern aufzulegen und durch den Ofen zu führen.

Neben dem beschriebenen Fördersystem sind selbstverständlich auch andere Fördersysteme denkbar. So kann die Förderkette unter dem Träger auch an seitlichen Bereichen des Trägers benachbart zu den Förder- bzw. Gleitschienen bzw. u-Profilen in entsprechenden Ausnehmungen angreifen. Hierzu besitzt der Träger beispielsweise längsmittig nur eine Ausnehmung für die beiden Linearantriebe. Zusätzlich kann bei dieser Ausführungsform statt einer Kette mit zwei quer zur Förderrichtung parallel angeordneten Vorsprüngen bzw. Dornen auch zwei Förderketten verwendet werden, deren Bewegung synchronisiert sind, so dass der Linearantrieb in den Bereich zwischen die beiden Fördersterne bzw. Umlenkrollen fördern kann, um eine sichere Übergabe zu gewährleisten.

Darüber hinaus ist es auch möglich, dass die plattenartige Bauteile der Träger seitlich über die u-Profile hinausstehende Vorsprünge besitzt in die die Dornen bzw. Vorsprünge der Kette kämmend eingreifen. Hierfür sind die Führungsschienen im Seitenbereich der plattenartigen Bauteile dann entweder als u-Profile mit offenem Boden oder lediglich als l-förmige Auflageschiene ausgebildet, die mit einer hochstehenden Kante die seitliche Führung der platten sicherstellt, die Platten jedoch nicht nach oben übergreift.

Darüber hinaus ist es auch möglich, dass die Dornen der Förderkette die die plattenartigen Bauteile unter dem Ofen bewegen.nicht hinter seitliche Vorsprünge hintergreifen oder in unterseitige Ausnehmungen eingreifen, sondern lediglich hinter der hinteren Querkante einer Platte hochkommen, an der hinteren Querkante angreifen und so die Platte durch den Ofen schieben. Sollte aus wartungstechnischen Gründen eine Rückförderung der Platten notwendig sein, ist dies ebenfalls kein Problem, weil die Dornen einer zurücklaufenden Kette dann entsprechend an der vorderen Querkante angreifen.

Im übrigen ist es für die erfindungsgemäße Vorrichtung lediglich wesentlich, dass die Träger mit einem Linearantrieb und relativ hoher Geschwindigkeit positionsgenau in den Ofen gefördert werden, mit einer entsprechenden Transporteinrichtung positionsgenau durch den Ofen befördert werden und am Ende des Ofens mit einem Linearantrieb mit hoher Geschwindigkeit positionsgenau aus dem Ofen gefördert werden und positionsgenau an einer Übergabestation angeordnet werden. Ferner ist die gesamte Transportvorrichtung im.unkritischen Temperaturbereich angeordnet.

Zudem ist es bei der Erfindung von Vorteil, wenn das Transportsystem nicht innerhalb des Ofens sondern unterhalb eines Ofenbodens angeordnet ist, so dass nur kleiner, die Bauteile aufnehmenden Träger durch einen bodenseitigen Schlitz in den Ofen ragt, der Rest des Trägers jedoch außerhalb des Ofens geführt wird.

Die Linearantriebe können herkömmliche Spindelantriebe, pneumatische Antriebe oder hydraulische Antriebe sein. Entscheidend für Verwendung bei der Erfindung ist eine positions- und weggenaue Steuerung. Die Linearantriebe können daher anstelle von Eingriffsmitteln auch über endseitige Greifer verfügen, die die Träger an einer Kante greifen.

Die Dornen bzw. Fördervorsprünge auf den Ketten sind beispielsweise in Abständen von 200 mm angeordnet, es ist jedoch auch jeder beliebige andere Abstand in Förderrichtung möglich, der auf die entsprechenden Träger eingestellt wird.

Erfindungsgemäß können anstelle von Ketten selbstverständlich auch Zahnriemen, Keilriemen oder alle anderen bekannten Riemenarten verwendet werden.

Anstelle eines Ketten-, Riemen- oder sonstigen Antriebs der mit einem Ober- und Untertrum geführt wird, ist es selbstverständlich auch denkbar, die Förderung im Bereich des Ofenbodens mit einem Spindelantrieb, pneumatischen oder hydraulischen Antrieb durchzuführen.

Selbstverständlich ist es auch möglich, einen einzigen Linearantrieb zu verwenden, der in den unterschiedlichen Bereichen des Ofens unterschiedlich schnell fördert. Es ist insbesondere bei Aggregaten möglich in denen Formate aufgeheizt werden sollen bei denen entweder aufgrund einer induktiven Erwärmung die Aufheizung schnell geht oder bei denen eine besonders hohe Stückzahl nicht erreicht werden muss oder die aufgrund ihrer geringen Größe sehr schnell aufgeheizt werden.

Derart schnelle Einschubzeiten und Ausfahrzeiten der Träger bzw. von Bauteilen sind im Stand der Technik mit Rollenherdöfen nicht zu erreichen. Einerseits ist es ausgeschlossen mit Rollenherdöfen eine schnelle Einförderung zu erzielen, weil die Förderrollen ein viel niedrigen Reibwiderstand zur Erzeugung der Beschleunigung haben. Zweitens ist es nicht möglich, innerhalb einer Rollenförderung unterschiedliche Rollengeschwindigkeiten zu realisieren, denn hierdurch würden in den Bereichen, in denen das Bauteil von schnelleren Rollen auf langsamere Rollen gelangt, das Bauteil in unkontrollierter Weise verschoben werden. Gleiches passiert am Übergabepunkt von langsameren Rollen auf schnellere Rollen. Grundsätzlich muss noch mal darauf hingewiesen werden, dass in Rollenherdöfen eine wirklich positions- und lagegenaue Förderung nicht möglich ist. Eine solche positions- und lagegenaue Förderung wie bei der Erfindung ist jedoch auch deshalb notwendig, weil am Ende des Aufheizens von der zweiten Transportvorrichtung das Teil üblicherweise mittels Roboter abgenommen wird. Hierbei ist bei der Erfindung von Vorteil, dass bei einem servoangetriebenen Linearantrieb in einfacher Weise eine Steuerverknüpfung zwischen dem Linearantrieb bzw. der Position des Bauteils und einem Roboter hergestellt werden kann, so dass auch eine "fliegende," Abnahme durch den Roboter ohne weiteres möglich ist.

Im Gegensatz zu in der Breite begrenzten Rollenherdöfen kann der erfindungsgemäße Ofen eine beliebige Breite aufweisen. Es ist deshalb möglich, eine beliebige Anzahl von Schlitzen vorzusehen und zudem von unten Zugangs- bzw. Mannlöcher zum Betreten des Ofenraums vorzusehen.

Das erfindungsgemäße Verfahren und die erfindungsgemäße Vorrichtung werden anhand eines Ausführungsbeispiels der Erfindung anhand der beiliegenden Zeichnung beispielhaft erläutert.

Es zeigen dabei:
- Figur 1:: stark schematisiert die erfindungsgemäße Vorrichtung in einer seitlichen teilgeschnittenen Ansicht;
- Figur 2:: stark schematisiert die Transportvorrichtung der Erfindung in einer Draufsicht;
- Figur 3:: stark schematisiert die erfindungsgemäße Vorrichtung in einem Übergabebereich zwischen einer ersten Transporteinrichtung und einer zweiten Transporteinrichtung;
- Figur 4:: den erfindungsgemäßen Teileträger in einer Ansicht von unten;
- Figur 5:: einen Längsschnitt durch den Teileträger im Bereich eines Eingriffsmittel für ein korrespondierendes Eingriffsmittel eines Linearantriebes;
- Figur 6:: den Träger nach Figur 5 in einer weiteren teilgeschnittenen Ansicht zeigend ein Eingriffsmittel für ein korrespondierendes Eingriffsmittel eines Ketten- oder Riemenantriebs.

Die erfindungsgemäße Vorrichtung 1 zum Erhitzen von Bauteilen 2 umfasst einen Durchlaufofen 3 mit einer Transportvorrichtung 4. Der Ofen 3 besitzt einen Ofeneinlauf 5, eine Aufheizzone 6 sowie einen Ofenauslauf 7. Der Ofeneinlauf 5 und der Ofenauslauf 7 sind vom Bereich 6 jeweils durch eine Schleusentür 8, 9 getrennt. Zusätzlich sind der Ofeneinlauf 5 und der Ofenauslauf 7 nach außen gegen die Atmosphäre mit je einem Ofentor 10, 11 abgetrennt.

Alternativ können nur die Ofentore 10, 11 oder die Schleusentüren 8, 9 vorhanden sein.

Unterhalb des eigentlichen Ofens 3 ist die Transportvorrichtung 4 angeordnet. Die Transportvorrichtung 4 umfasst zumindest unterhalb des Ofens 3 und unterhalb des Heizbereichs 6 des Ofens 3 eine Riemen- oder Kettentransporteinrichtung 12 als erste Transporteinrichtung. Die Riemen- oder Kettentransporteinrichtung 12 besitzt zumindest eine Kette 12a oder einen Riemen 12a mit einem Obertrum 13 und einem Untertrum 14, wobei der Obertrum 13 und der Untertrum 14 um entsprechende Riemenscheiben bzw. Zahn- oder Kettenräder 15, 16 geführt sind. Die Riemen- bzw. Kettentransporteinrichtung 12 besitzt insbesondere zwei parallele Ketten bzw. Riemen 12a, 12b die parallel zueinander angeordnet sind, wobei für jede der'Transporteinrichtungen 12a, 12b je ein Untertrum und Obertrum 13a, 13b, 14a, 14b vorhanden sind. Die entsprechenden Zahnräder- und/oder Riemenscheiben 15a, 15b, 16a, 16b sind vorzugsweise auf je einer gemeinsamen Antriebswelle 17 (Figur 3) drehfest angetrieben gekoppelt. Obertrum 13a, 13b und Untertrum 14a, 14b der Ketten 12a, 12b bzw. die Ketten oder Riemen 12a, 12b selber besitzen nach außen, d. h. von den Rädern 15, 16 weg weisende Transportnocken, Transportvorsprünge oder Transportdornen 18. Diese Transportnocken, -dornen oder -vorsprünge stehen von den Ketten 12 bzw. Riemen 12 nach außen vor und dienen als Eingriffsmittel 18.

Zudem ist zumindest eine Lineartransporteinrichtung 20 als zweite Transporteinrichtung vorhanden. Die Lineartransporteinrichtung 20 ist ein Linearantrieb der hydraulisch, pneumatisch, elektromagnetisch oder über Spindelantriebe bewegbar ist. Die Bewegungsrichtung (Pfeil 21) des Linearantriebes 20 verläuft dabei parallel zur Vortriebsrichtung 22 der Transporteinrichtung '4, während die Transporteinrichtung 4 jedoch im Betrieb lediglich in eine Richtung läuft, ist die Bewegungsrichtung des Linearantriebes 20 bzw. der Linearantriebseinrichtung 20 reversierend.

Die Linearantriebseinrichtung 20 besitzt einen gleichsinnig zu den Nocken 18 vorstehenden bzw. beweglichen Nocken bzw. Dorn 24, der an der Lineartransporteinrichtung 20 aus- und einfahrbar angeordnet ist. Die Linearantriebseinrichtung 20 kann oberhalb der Achse 17 und zwischen den beiden Ketten 12a, 12b bzw. Riemen 12a, 12b oder Riemenscheiben 16a, 16b bewegt werden.

Zudem kann der ersten Linearantriebseinrichtung 20 gegenüberliegend eine zweite, gleichartig ausgebildete Linearantriebseinrichtung 25 als dritte Transporteinrichtung vorhanden sein. Hierbei liegt die Linearantriebseinrichtung 20 bevorzugt unter dem Ofenauslaufbereich 7 und die Linearantriebseinrichtung 25 unter dem Ofeneinlaufbereich 5. Die Linearantriebe 20, 25 sind vorzugsweise von Servormotoren angetrieben.

Um zu härtende Teile durch den Ofen 3 hindurchzuführen sind Tragelemente 30 vorhanden. Die Tragelemente 30 besitzen einen flach plattenartige Fuß 31 der eine in Bewegungsrichtung 22 vordere Kante 32, eine hintere Kante 33 sowie rechte und linke Seitenkanten 34 besitzt. Ferner besitzt der Fuß eine Unterseite 35 und eine Oberseite 36. Zentral mittig ist auf der Oberseite 36 des Fußes 31 eine Tragsäule 37 vorhanden. Die Tragsäule 37 erstreckt sich von dem Fuß 31 weg.

Mit den Längskanten 34 und diese umschließend ist der Fuß 31 in Führungsschienen 40 geführt, die sich vom Ofeneinlauf bis zum Ofenauslauf erstrecken. Die Führungsschienen 40 erstrecken sich dabei oberhalb der Transporteinrichtungen 4, 20, 25 und unterhalb eines Ofenbodens 41 und führen den Fuß 31 sowohl in vertikaler Richtung als auch in horizontaler Querrichtung zur Bewegungsrichtung 22. An seinen Seitenkanten 34 kann das Tragelement vorstehende Tragrollen besitzen, die um eine Achse drehbar gelagert sind, die parallel zur Plattenebene verläuft und in den Führungsschienen abrollend geführt sind. Ferner können Führungsrollen oder -kugeln vorhanden sein, die um eine zur Plattenebene senkrechten Achse drehbar gelagert sind und eine Führung quer zur Förderrichtung bewirken.

Im Ofenboden 41 ist ein Schlitz 42 vorgesehen, der vom Ofeneinlauf bis zum Ofenauslauf durchgehend ausgebildet ist. Durch den Schlitz 42 ist die Tragsäule 37 geführt, die sich ein Stück in den Ofenraüm 6 hineinerstreckt. An einem freien Ende der Tragsäule 37 ist eine Halteeinrichtung 43 für das Werkstück 2 bzw. das aufzuheizenden Teil 2 vorgesehen. Der Schlitz ist möglichst schmal ausgebildet, jedoch mit Abstand zur Trägersäule 37.

Das Tragelement 30 ist für den Transport in Richtung der Ofendurchlaufrichtung 22 durch die Einrichtungen 4, 20, 25 ausgebildet. Hierzu besitzt der Fuß 31 in seiner Unterseite 35 Eingriffsmittel 50 für das Zusammenwirken mit korrespondierenden Eingriffsmitteln der Kette(n) 12 bzw. Riemen 12 der Transporteinrichtung 4. Zudem besitzt der Fuß unterseitig in seiner Unterseite Eingriffsmittel 51 die mit Eingriffsmitteln der Linearantriebseinrichtungen 20, 25 korrespondieren.

Handelt es sich bei den Eingriffsmitteln der Transporteinrichtung 4 um von den Ketten vorstehenden Nocken, Dornen oder Vorsprünge 18, sind die Eingriffsmittel 50 als parallele Nuten ausgebildet, deren Abstand dem Abstand der parallel entlang der Vortriebsrichtung 22 laufenden Nocken 18 der Transporteinrichtung 4 entspricht. Die Nuten 50 sind an einer rückwärtigen Stirnseite 33 des Fußes 31 offen und schließend benachbart zur vorderen Kante 32 mit je einem Nutboden 52 ab.

Ist das Eingriffsmittel der Linearantriebe ein vorstehender, ausfahrbarer Nocken bzw. Vorsprung 24 ist das entsprechende Eingriffsteilmittel im Boden 35 des Fußes 31 eine entsprechende, formschlüssige Ausnehmung 51.

Um eine exakte und genaue Positionierung zu erreichen, ist es bevorzugt (Figur 5), dass die Ausnehmung 51 beispielsweise kegelartig bzw. kegelstumpfartig ausgebildet ist und der entsprechende Nocken 24 der Linearantriebseinrichtung 20, 25 eine korrespondierende Form derart besitzt, dass er nach dem Ausfahren formschlüssig in die Ausnehmung 51 hinein passt und durch die entsprechenden Kegelstumpfwandungen 53 nicht nur einen Formschluss herstellt, sondern auch eine Positionierung erfolgt.

Nachfolgend wird die Arbeitsweise der erfindungsgemäßen Vorrichtung bzw. wird das erfindungsgemäße Verfahren erläutert.

Vor dem Ofeneinlauf 5 werden die Träger 30 mit Ihren Füßen 31 in die Schienen 40 eingesetzt. An einem freien Ende der Tragsäule 37 wird - sofern nicht schon damit ausgerüstet - ein Tragelement 43 für ein Bauteil 2 montiert. Anschließend wird das Bauteil 2 positionsgenau aufgelegt. Handelt es sich bei dem Bauteil 2 um ein bereits vorgeformtes Bauteil 2 kann das Tragelement 43 derart ausgebildet sein, dass es an bestimmten Konturteilen des Bauteils 2 angreift oder mit entsprechenden Stiften beispielsweise durch bereits eingeführte Löcher eingreift.

Anschließend fährt der Linearantrieb 25 mit dem Nocken 24 unter die Öffnung 51 des Fußes 31 des Trägers 30. Der Nocken 24 wird hydraulisch, pneumatisch oder elektromagnetisch in die Aussparung bzw. das Eingriffsmittel 51 eingefahren. Anschließend verfährt der Linearantrieb 25 den Träger 30 mit dem Bauteil 2 durch eine ggf. vorhandenes erstes Ofentor 10, die O-feneinlaufzone 5 und ggf. ein zweites Tor, welches die Einlaufzone 5 von der Heizzone 6 trennt.

Die Fahrbewegung endet, wenn der Linearantrieb 25 mit dem Nocken 24 im Bereich der Kettenräder 16a, 16b bzw. Riemenscheiben 16a, 16b und oberhalb einer Achse 17 sich befindet. Der Nocken 24 des Linearantriebs 25 wird nun nach unten abgesenkt, so dass der Linearantrieb aus diesen Bereichen wieder hinaus vor dem Ofen fahren kann. Hier fördert er in gleicher Weise den nächsten Träger 30. Durch das Vorsehen von Nuten könnenauch Träger verwendet werden, die länger sind als der Längsabstand zwischen benachbarten Nocken 18.

Der Träger 30 der sich im Bereich der Räder 15a, 15b befindet, wird nun dadurch weitergeführt, dass Nocken 18 am Außenumfang der Transporteinrichtung 4 bzw. des jeweiligen Obertrums 13 der Kette oder des Riemens, dem Umlauf der Räder 15, 16 gehorchend, am Rad 15 hoch fahren und von hinten in die Nuten 50 einlaufen. In dem Moment wo die Nocken 18 den Nutwandungen bzw. Nutböden 52 anliegen, wird der Träger von der Kette durch die Heizzone 6 transportiert. Durch das Vorsehen der Nuten, die länger sind als der Längsabstand zwischen benachbarten Nocken 18, können auch Tragelemente 30 verwendet werden, die länger als der Nockenlängsabstand sind.

Vorzugsweise sind die Bewegungsabläufe der Linearantriebe und der Ketten- und Riemenantriebe synchronisiert. Das heißt, dass der erste Linearantrieb mit hoher Geschwindigkeit fördert, im Bereich der Übergabe sanft abbremst und dann so fördert, dass die Nocken des Ketten- bzw. Riemenantriebs ruckfrei eingreifen und weiter fördern. Der Linearantrieb fährt also ein geringen Weg mit der Kettengeschwindigkeit mit bis der Eingriff gelöst wird. Am Übergabepunkt wird entsprechend dem Verfahren, der Linearantrieb führt mit der Kette mit, greift in den Träger und erhöht dann die Fördergeschwindigkeit- während die Nocken des Kettenantriebs abtauchen.

Am Ende der Heizzone 6 wartet bereits der Linearantrieb 20 auf den Träger 30, wobei der Nocken 24 des Linearantriebs 20 in dem Moment wo sich der Träger 30 hierüber befindet in die Öffnung 51 einfährt. Bevorzugt findet dies ebenfalls im Umlenkpunkt der jeweiligen Kette 12 oder des Riemens 12 statt, so dass die Nocken aus den Nuten 50 hinaustauchen während der Nocken 24 in den Träger 30 in die Öffnung 51 einfährt. Der Linearantrieb 20 kann nun den Träger 30 aus dem Heizbereich bzw. der Heizzone 6 durch das Tor 9, durch die Auslaufzone 7 und durch das zweite Tor 11 positionsgenau nach außen ziehen.

Die Fördergeschwindigkeiten der Linearantriebe 20, 25 können hierbei ganz erheblich höher sein als die Fördergeschwindigkeit der Transporteinrichtung 4. Insbesondere sind beispielsweise Transportgeschwindigkeiten von 10 m/sec. möglich.

Vorzugsweise werden die Schleusentüren 8, 9 und die Tore 10, 11 derart angesteuert, dass die Bewegung des Linearantriebes zu den entsprechenden Zeiten eine Toröffnung veranlasst und nach dem Durchlauf des Trägers die Tore sofort wieder schließen. Hierdurch ist eine kosteneffektive energiesparende Betriebsweise des Ofens möglich.

Abweichend von der vorstehend beschriebenen bevorzugten Ausführungsform kann die Förderung durch die Transporteinrichtung 4 bereits im Ofeneinlaufbereich 5 beginnen und im Ofenauslaufbereich 7 enden, wobei dann zwischen dem Ofeneinlaufbereich 5 und der Heizzone 6 und der Ofenauslaufzone 7 entweder Tore vorhanden sind, die beim Durchlauf der Teile entsprechend zum Öffnen und schließen angesteuert werden oder gar keine Tore vorhanden sind, sondern ggf. lediglich Schleusen, die durch entsprechende Warm- oder Kaltluftvorhänge bzw. Luftabsaugungen hergestellt werden.

Nachdem der Träger 30 mit dem Bauteil 2 aus dem Ofen vollständig herausgezogen wurde, wird das Teil abgenommen und weiter verarbeitet. Der Träger wird ebenfalls aus den Schienen entnommen und über geeignete Rückführeinrichtungen zum Ofeneinlauf zurückgeführt und dort wieder in die Schiene eingesetzt.

Bei der erfindungsgemäßen Vorrichtung und dem erfindungsgemäßen Verfahren ist von Vorteil, dass das Tragelement bzw. der Teileträger 30 zum größten Teil außerhalb des Ofens geführt wird. Hierdurch werden nur kleinere Teile des Teileträger aufgewärmt und so Energieverlust durch das Abkühlen des Teileträgers außerhalb des Ofens minimiert.

Dadurch, dass sich die gesamte Transporteinrichtung außerhalb des Ofens befindet ist es möglich, im Fall von Beschädigung, Wartung oder ähnlichem an die Transporteinrichtung heranzukommen und Schäden zu beheben oder eine Wartung durchzuführen, ohne dass der Ofen abgestellt werden muss. Auch dies erhöht die Effizienz und vermindert den Energieverbrauch.

Die jeweiligen Eingriffsmittel der Transporteinrichtungen 4, 20, 21 bzw. der Träger 30 müssen keine Nocken oder Dörnen sein, jede Art von miteinander korrespondierenden Formen die zu einem Vortrieb führen können, sind geeignet. Darüber hinaus müssen die Eingriffsmittel nicht im Boden des Trägers angeordnet sein. Die Nocken oder sonstigen Mittel der Transporteinrichtungen 4, 20, 25 können gleicherweise auch an den vorderen oder hinteren Querkanten des Trägers angreifen.

Bei der Erfindung ist weiter von Vorteil, dass, für den Fall, dass Teile von dem Aufnehmer herunterfallen und auf dem Ofenboden aufliegen, ein spezieller Träger mit einem über dem Boden fahrenden Räumschild in die Führungsschienen eingesetzt werden kann und dieses Bauteil aus dem Ofen herausfördert.

## Patentansprüche

1. Verfahren zum Aufheizen von Stahlbauteilen, wobei die aufzuheizenden Stahlbauteile durch einen Ofen (3) geführt werden und in dem Ofen (3) auf eine vorgegebene Temperatur erhitzt werden, wobei eine Transportvorrichtung (4) zum Transport der Bauteile durch den Ofen (3) vorhanden ist,
**dadurch gekennzeichnet,**
**dass** eine erste Transporteinrichtung (12) die Bauteile positionsgenau aufnimmt und zu deren Erhitzung durch den Ofen (3) transportiert und eine zweite Transporteinrichtung (20) die Teile nach dem Aufheizen von der ersten Transporteinrichtung an einem vorbestimmten Übergabepunkt oder Übergabebereich übernimmt und mit erhöhter Geschwindigkeit aus dem Ofen (3) ausfördert und positionsgenau an einem weiteren Übernahmepunkt für die Weiterverarbeitung bereitstellt.

2. Verfahren nach Anspruch 1, **dadurch gekennzeichnet, dass** eine dritte Transporteinrichtung (25) vorhanden ist, die die Bauteile (2) vor dem Aufheizen und vor dem Ofen (3) positionsgenau aufnimmt und lagerichtig und positionsrichtig die Bauteile (2) mit hoher Geschwindigkeit in den Ofen (3) fördert und an einem vorbestimmten Übergabepunkt oder Übergabebereich die Teile (2) positions- und lagegenau an die erste Transporteinrichtung (12) übergibt, welche die Teile mit geringerer Geschwindigkeit weiter durch den Ofen (3) fördert.

3. Verfahren nach Anspruch 1 und/oder 2, **dadurch gekennzeichnet, dass** die aufzuheizenden Teile (2) auf Träger (30) aufgelegt werden und die Träger (30) über erste Eingriffsmittel (50, 51) verfügen, in die zweite Eingriffsmittel der Transporteinrichtung derart eingreifen, dass jederzeit eine genaue Position und Lage des Trägers (30) beim Transport sichergestellt ist.

4. Verfahren nach einem der vorhergehenden Ansprüche, **dadurch gekennzeichnet, dass** die Bauteile (2) mit Strahlung und/oder Konvektion und/oder induktiv und/oder mit Mikrowellen aufgeheizt werden.

5. Vorrichtung zum Aufheizen von Stahlbauteilen mit einem Ofen (3) zum Aufheizen der Stahlbauteile und zumindest einer Transportvorrichtung (4) zum Durchführen der Teile durch den Ofen (3), insbesondere Vorrichtung zum Durchführen eines Verfahrens nach einem der vorhergehenden Ansprüche, **dadurch gekennzeichnet,**
**dass** die zumindest eine Transportvorrichtung (4) zumindest eine erste Transporteinrichtung (12) umfasst die in oder an einem Heizbereich (6) des Ofens (3) angeordnet ist und zum Transport der Teile während des Aufheizens ausgebildet ist und eine zweite Transportvorrichtung sich an die erste Transportvorrichtung anschließend ausgebildet ist und sich in Transportrichtung über die Länge des Ofens (3) hinaus erstreckt, so dass Teile aus dem Ofen (3) durch die zweite Transporteinrichtung (20) ausförderbar sind, wobei die Transportvorrichtung (4) außerhalb des Ofens (3) angeordnet ist und über Eingriffsmittel (18, 24) verfügt für den Eingriff mit korrespondierenden Eingriffsmitteln (50, 51) an zumindest einem Trageelement (30), welche außerhalb des Ofens (3) von der Transportvorrichtung (4) transportiert und in seiner Position und Lage festgelegt wird, wobei das Tragelement (30) eine Ofenwandung teilbereichsweise durchgreift und im Ofeninneren über eine Einrichtung (43) zum Lagern der Teile (2) verfügt.

6. Vorrichtung nach Anspruch 5, **dadurch gekennzeichnet, dass** eine dritte Transporteinrichtung (25) vorhanden ist, welche sich von einem in Transportrichtung dem Ofen (3) vorgelagerten Bereich bis zur ersten Transporteinrichtung (12) derart erstreckt, dass die Teile (2) von ihr in den Ofen (3) förderbar sind.

7. Vorrichtung nach einem der Ansprüche 5 oder 6, **dadurch gekennzeichnet, dass** die zumindest eine Trageeinrichtung (30) für die Teile (2) die im Ofen (3) erhitzt werden sollen über einen ersten Bereich (31) verfügt, der in einer Führungseinrichtung (40) vom Ofeneinlauf bis zum Ofenauslauf vertikal und in horizontaler Querrichtung zur Förderrichtung geführt ist und an der Trageinrichtung (30) zudem Eingriffsmittel (51) für korrespondierende Eingriffsmittel (24) der zweiten und dritten Transporteinrichtung (20, 25) vorhanden sind und zudem Eingriffsmittel (50) für korrespondierende Eingriffsmittel (18) der ersten Transporteinrichtung (12) vorhanden sind.

8. Vorrichtung nach einem der Ansprüche 5 bis 7, **dadurch gekennzeichnet, dass** in einer Ofenwandung die von einem Teilbereich des Trägers (30) durchgriffen wird, ein Längsschlitz in Transportrichtung vorhanden ist, der von einem Teilbereich (37) des Trägers (30) durchgriffen wird.

9. Vorrichtung nach einem der Ansprüche 5 bis 8, **dadurch gekennzeichnet, dass** ein Schlitz (42) in der Ofenwandung vorgesehen ist, und mittels geeigneter Dichteinrichtungen nach außen abgedichtet wird, so dass keine Luft von außen in den Ofen (3) eindringt und Wärmeverluste durch Strahlung und/oder Konvektion nach außen vermieden werden, wobei die Dichteinrichtung aus entlang des Schlitzes längsverlaufenden und von den Schlitzkanten sich in den Schlitz erstreckenden Kunststoffdichtlippen und/oder längsverlaufenden Bürstenelementen besteht, welche Metall und/oder Keramik und/oder Glas und/oder Kunststofffasern besitzen, die eng gesetzt sind und sich in den Schlitz hineinerstrecken und/oder Metalllamellen vorhanden sind, die parallel zu einer Ofenwandungsfläche, in die der Schlitz (42) eingebracht ist, federbelastet und senkrecht zum Schlitz (42) über den Schlitz (42) schwenkbar sind, so dass ein durch den Schlitz (42) laufender Träger die Dichteinrichtung aus dem Bereich des Schlitzes verschwenkt und die Dichteinrichtung gen nach dem Durchtritt des Trägers wieder in den Schlitz (42) hineinfedern bzw. sich bewegen.

## Claims

1. A method for heating steel parts in which the steel parts to be heated are conveyed through a furnace (3) and are heated to a predetermined temperature in the furnace (3) and in which a transport apparatus (4) is provided for transporting the parts through the furnace (3), **characterized in that** a first transport device (12) takes up the parts in a precisely positioned way and transports them through the furnace (3) to heat them and after the heating, a second transport device (20) takes the parts from the first transport device at a predetermined transfer point or transfer area and then conveys them out of the furnace (3) at an elevated speed and supplies them in a precisely positioned way to another transfer point for further processing.

2. The method as recited in claim 1, **characterized in that** a third transport device (25) is provided, which takes up the parts (2) in a precisely positioned way before the heating and before the furnace (3) and conveys the parts (2) into the furnace (3) at a high speed and in a correctly oriented and correctly positioned way and, at a predetermined transfer point or transfer area, gives the parts (2) to the first transport device (12) in a precisely positioned and precisely oriented way, which continues to convey the parts through the furnace (3) at a lower speed.

3. The method as recited in claim 1 and/or 2, **characterized in that** the parts (2) to be heated are placed onto supports (30) and the supports (30) have first engaging means (50, 51) that are engaged by second engaging means of the transport device in such a way that a precise position and orientation of the support (30) is assured at all times during transport.

4. The method as recited in one of the preceding claims, **characterized in that** the parts (2) are heated with radiation and/or convection and/or induction and/or microwaves.

5. An apparatus for heating steel parts, having a furnace (3) for heating the steel parts and having at least one transport apparatus (4) for conveying the parts through the furnace (3), in particular an apparatus for carrying out a method as recited in one of the preceding claims, **characterized in that** the at least one transport apparatus (4) has at least one first transport device (12), which is situated in or at a heating area (6) of the furnace (3) and is embodied to transport the parts during the heating, and the first transport device is followed by a second transport device that extends beyond the length of the furnace (3) in the transport direction so that the second transport device (20) is able to convey parts out of the furnace (3); the transport apparatus (4) is situated outside the furnace (3) and has engaging means (18, 24) for engaging with corresponding engaging means (50, 51) on at least one support element (30), which is transported outside of the furnace (3) by the transport apparatus (4) and is held in its position and orientation; and the support element (30) extends through a furnace wall in subregions and on the inside of the furnace, has a device (43) for supporting the parts (3).

6. The apparatus as recited in claim 5, **characterized in that** a third transport device (25) is provided, which extends from an area situated before the furnace (3) in the transport direction to the first transport device (12) in such a way that the latter is able to convey the parts (2) into the furnace (3).

7. The apparatus as recited in one of claims 5 or 6, **characterized in that** the at least one support element (30) for the parts (2) that are to be heated in the furnace (3) has a first region (31) that is guided in a guiding device (40) from the furnace inlet to the furnace outlet, vertically and in a horizontal transverse direction relative to the conveying direction and the support device (30) is also provided with engaging means (51) for corresponding engaging means (24) of the second and third transport devices (20, 25) and in addition, engaging means (50) are provided for corresponding engaging means (18) of the first transport device (12).

8. The apparatus as recited in one of claims 5 through 7, **characterized in that** in a furnace wall through which a subregion of the support (30) extends, a longitudinal slot in the transport direction is provided, through which a subregion (37) of the support (30) extends.

9. The apparatus as recited in one of claims 5 through 8, **characterized in that** a slot (42) in the furnace wall is provided and is sealed toward the outside by means of suitable sealing devices so that no air from outside penetrates into the furnace (3) and thermal losses to the outside due to radiation and/or convection are prevented; the sealing device is composed of plastic sealing lips extending longitudinally along the slot and extending into the slot from the slot edges and/or longitudinally extending brush elements that have metal and/or ceramic and/or glass and/or plastic fibers that are densely arranged and extend into the slot and/or metal plates are provided, which extend parallel to the surface of a furnace wall in which the slot (42) is provided, can be pivoted across the slot (42) in a spring-loaded fashion and perpendicularly to the slot (42) so that a support extending through the slot (42) pivots the sealing device out of the region of the slot and after the passage of the support, the sealing devices spring back or move back into the slot (42).

## Revendications

1. Procédé pour chauffer des pièces en acier, dans lequel les pièces en acier à chauffer sont passées à travers un four (3) et sont chauffées dans le four (3) à une température prédéterminée, dans lequel il est prévu un dispositif de transport (4) pour le transport des pièces à travers le four (3),
**caractérisé en ce que**
un premier moyen de transport (12) reçoit les pièces de façon exacte en position et les transporte à travers le four (3) pour leur chauffage, et un second moyen de transport (20) reprend les pièces après le chauffage depuis le premier moyen de transport en un point ou une zone de transmission prédéterminé(e), et les convoie hors du four (3) à une vitesse accrue et les met à disposition de façon exacte en position à un autre point de reprise pour la poursuite de leur traitement.

2. Procédé selon la revendication 1, **caractérisé en ce qu'**il est prévu un troisième moyen de transport (25) qui reçoit les pièces de façon exacte en position avant le chauffage et avant le four (3) et qui convoie les pièces (2) en une situation correcte et une position correcte avec une vitesse accrue vers le four (3) et remet les pièces (2) en un point de transmission ou une zone de transmission prédéterminée de façon exacte en position et en situation au premier moyen de transport (12), lequel convoie les pièces à une vitesse réduite à travers le four (3).

3. Procédé selon la revendication 1 et/ou 2, **caractérisé en ce que** les pièces à chauffer (2) sont posées sur des supports (30) et les supports (30) disposent de premiers moyens d'engagement (50, 51) dans lesquels s'engagent des seconds moyens d'engagement du dispositif de transport, de telle façon que l'on garantit à tout moment une position et situation exacte du support (30) lors du transport.

4. Procédé selon l'une des revendications précédentes, **caractérisé en ce que** les pièces (2) sont chauffées avec un rayonnement et/ou par convection et/ou par induction et/ou avec des micro-ondes.

5. Dispositif pour chauffer des pièces en acier, comprenant un four (3) pour chauffer les pièces en acier et au moins un dispositif de transport (4) pour faire passer les pièces à travers le four (3), en particulier dispositif pour mettre en oeuvre un procédé selon l'une des revendications précédentes, **caractérisé en ce que**
ledit au moins un dispositif de transport (4) comprend au moins un premier moyen de transport qui est agencé dans ou contre une zone de chauffage (6) du four (3) et qui est réalisé pour le transport des pièces pendant le chauffage, et un second dispositif de transport est réalisé à la suite du premier dispositif de transport et s'étend en direction de transport au-delà de la longueur du four (3), de sorte que des pièces peuvent être convoyées hors du four (3) par le second moyen de transport (20), dans lequel le dispositif de transport (4) est agencé à l'extérieur du four (3) et dispose de moyens d'engagement (18, 24) pour l'engagement avec des moyens d'engagement correspondants (50, 51) sur au moins un élément porteur (30), lequel est transporté à l'extérieur du four (3) par le dispositif de transport (4) et est immobilisé dans sa position et sa situation, et dans lequel l'élément porteur (30) traverse localement une paroi du four et dispose à l'intérieur du four d'un système (43) pour stocker les pièces (2).

6. Dispositif selon la revendication 5, **caractérisé en ce qu'**il est prévu un troisième moyen de transport (25) qui s'étend depuis une région disposée en amont du four (3) en direction de transport, jusqu'au premier moyen de transport (12) de telle façon que les pièces (2) peuvent être convoyées par lui-même dans le four (3).

7. Dispositif selon l'une des revendications 5 ou 6, **caractérisé en ce que** ledit au moins un dispositif porteur (30) pour les pièces (2) qui doivent être chauffées dans le four (3), dispose d'une première zone (31) qui est guidée dans un système de guidage (40) depuis l'entrée du four jusqu'à la sortie du four verticalement et en direction horizontale transversale à la direction de convoyage, et **en ce qu'**il est en outre prévu sur le dispositif porteur (30) des moyens d'engagement (51) pour des moyens d'engagement correspondants (24) du second et du troisième moyen de transport (20, 25), et **en ce qu'**il est en outre prévu des moyens d'engagement (50) pour des moyens d'engagement correspondants (18) du premier moyen de transport (12).

8. Dispositif selon l'une des revendications 5 à 7, **caractérisé en ce qu'**une fente allongée en direction de transport est prévue dans une paroi du four qui est traversée par une zone partielle du support (30), ladite fente étant traversée par une zone partielle (37) du support (30).

9. Dispositif selon l'une des revendications 5 à 8, **caractérisé en ce qu'**une fente (42) est prévue dans la paroi du four et est étanchée vers l'extérieur au moyen de dispositifs d'étanchéité appropriés, de sorte que l'air ne peut pas pénétrer de l'extérieur vers le four (3) et que l'on évite des pertes de chaleur par rayonnement et/ou par convection vers l'extérieur, le dispositif d'étanchéité étant formé par des lèvres d'étanchéité en matière plastique s'étendant longitudinalement le long de la fente et partant des arêtes de la fente en entrant dans celle-ci et/ou par des éléments de brosse s'étendant longitudinalement, ces lèvres ou ces éléments possédant des fibres de métal et/ou de céramique et/ou de verre et/ou de matière plastique, disposées de façon serrée et s'étendant en entrant dans la fente, et/ou il est prévu des lamelles de métal qui sont chargées par ressort parallèlement à une surface de paroi du four dans laquelle est ménagée la fente (42) et sont capables de pivoter perpendiculairement à la fente (42) au-dessus de la fente (42), de sorte qu'un support passant à travers la fente (42) fait pivoter le dispositif d'étanchéité hors de la région de la fente, et les dispositifs d'étanchéité reviennent élastiquement ou se déplacent vers la fente après la traversée du support.
